# EUROPÄISCHE PATENTSCHRIFT

(11) **EP 1 563 961 B1**
(45) Veröffentlichungstag und Bekanntmachung des Hinweises auf die Patenterteilung: **22.11.2006**
(21) Anmeldenummer: 04100536.4
(22) Anmeldetag: 12.02.2004
(51) Int. Cl.: B25B 27/24, F01L 1/14, F01L 3/00, B25B 27/00

(54) **Vorrichtung und Verfahren zur Montage einer Ventilanordnung**
Device and method for assembling a valve mechanism
Appareillage et procédé de montage d'un mécanisme de soupape

(43) Veröffentlichungstag der Anmeldung: 17.08.2005
(73) Patentinhaber: Ford Global Technologies, LLC, A subsidary of Ford Motor Company, Dearborn, MI 48126 (US)
(72) Erfinder: Kluge, Torsten, 51491, Overath (DE); Aust, Frank, 41542, Dormagen (DE)
(74) Vertreter: Drömer, Hans-Carsten

(56) Entgegenhaltungen:
- EP-A- 1 375 842
- GB-A- 191 503 947
- US-A- 4 022 583
- US-A- 4 654 944
- US-A- 5 207 196
- US-A- 5 213 072
- US-A- 5 226 229
- PATENT ABSTRACTS OF JAPAN Bd. 018, Nr. 338 (M-1628), 27. Juni 1994 (1994-06-27) & JP 06 081615 A (NISSAN MOTOR CO LTD), 22. März 1994 (1994-03-22)
- PATENT ABSTRACTS OF JAPAN Bd. 010, Nr. 242 (M-509), 21. August 1986 (1986-08-21) & JP 61 072810 A (TOYOTA MOTOR CORP), 14. April 1986 (1986-04-14)
- PATENT ABSTRACTS OF JAPAN Bd. 012, Nr. 031 (M-663), 29. Januar 1988 (1988-01-29) & JP 62 186006 A (FUJI HEAVY IND LTD), 14. August 1987 (1987-08-14)

## Beschreibung

Die Erfindung betrifft eine Vorrichtung und ein Verfahren zur Montage mindestens einer Ventilanordnung, bei der ein Ventilstößel fest mit einem Ventilschaft verbunden wird.

Aus US 4,654,944 ist eine Vorrichtung zum Pressen einer Ventilfeder bekannt, welche einen mit einer Nut zur Aufnahme von einer Klemmbacke einer Schraubzwinge versehenen Adapter aufweist, welcher mit seiner flachen unteren Stirnfläche die Kompressionskraft auf die Ventilfeder ausübt. Aus US 5,207,196 ist eine vormontierte Einheit für die Montage einer Ventilanordnung bekannt, bei welcher eine Haltevorrichtung für ein vorübergehendes Zusammenhalten der Feder, des Federsitzes und der Federsicherung vor der Montage in der Ventilanordnung verwendet wird.

Aus EP 1 375 842 A1 ist eine Ventilanordnung für eine Brennkraftmaschine bekannt, welche ein Ventilelement mit einem Ventilschaft enthält, der an seiner Oberseite von einem tassenförmigen Ventilstößel umgeben ist, wobei der Ventilstößel zum Beispiel durch Schweißen fest mit dem Ventilschaft verbunden ist. Um definierte Abstände zwischen der Oberseite des Ventilstößels und den Nocken einer Nockenwelle einstellen zu können, werden dabei austauschbare Einstellscheiben unterschiedlicher Dicke verwendet. Weitere Anordnungen mit Verwendung einer Einstell- bzw. Ausgleichsscheibe sind aus JP-A-06081615 oder JP-A-61072810 bekannt.

Aus GB-A-3947 ist eine Ventilanordnung bekannt, bei welcher zur Ermöglichung der Einstellung des Abstandes zwischen Nocken und Ventilschaft der Ventilschaft aus drei Abschnitten zusammengesetzt ist, von denen der als Scheibe ausgebildete dritte Abschnitt gleitend aber rotationsfest auf dem ersten Abschnitt angeordnet ist und durch Einwirkung einer Feder in Zahneingriff mit dem ebenfalls als Scheibe ausgebildeten zweiten Abschnitt steht.

Vor diesem Hintergrund war es Aufgabe der vorliegenden Erfindung, Mittel zur weiteren Vereinfachung der beschriebenen Ventilanordnung bereitzustellen.

Diese Aufgabe wird durch eine Vorrichtung mit den Merkmalen des Anspruchs 1 sowie durch ein Verfahren mit den Merkmalen des Anspruchs 6 gelöst.

Vorteilhafte Ausgestaltungen der Erfindung sind in den Unteransprüchen beschrieben.

Die erfindungsgemäße Vorrichtung dient der Montage mindestens einer Ventilanordnung der vorstehend erläuterten Art, bei welcher ein Ventilstößel fest mit einem Ventilschaft verbunden wird. Die Vorrichtung ist zur Einstellung einer definierten Positionierung des Ventilstößels auf dem im Zylinderkopf einer Brennkraftmaschine vormontierten Ventilschaft eingerichtet, bevor der Ventilstößel und der Ventilschaft endgültig miteinander verbunden werden. Unter einer "definierten Positionierung" ist dabei insbesondere eine solche Positionierung zu verstehen, bei welcher der Ventilstößel in seiner endgültigen Gebrauchsposition einen vorgegebenen gewünschten Abstand zu den Nocken einer Nockenwellenanordnung aufweist. Insbesondere kann dieser Abstand ("lash") dabei so gewählt werden, daß er dem einzuhaltenden Spiel zwischen Ventilstößel und Nocken entspricht, so daß keine weiteren Einstellscheiben erforderlich sind. Durch die Materialeinsparung der Einstellscheiben sowie die entsprechend schnellere Montage der Ventilanordnung können erhebliche Kosten eingespart werden.

Die Vorrichtung weist mindestens einen Lagerbereich mit mindestens einem (vorzugsweise daran angrenzenden) Stempelbereich auf. Der Lagerbereich ist dabei so ausgestaltet, daß dieser in ein Nockenwellenlager eingeführt werden kann, wobei während dieser Einführung der zugehörige Stempelbereich gleichzeitig einen Ventilstößel, der auf einem Ventilschaft vormontiert ist, in seine definierte Position drückt. Lagerbereich und Stempelbereich der Vorrichtung wirken somit gemeinsam wie ein Formstück bzw. eine Matrize, welche durch Bewegen des Lagerbereiches in eine Referenzposition (Nockenwellenlager) dafür sorgt, daß der Ventilstößel auf dem Ventilschaft in die gewünschte Sollposition gedrückt wird. Eine Vorrichtung dieser Art kann insbesondere rotationssymmetrisch ausgebildet sein, so daß Lagerbereich und/oder Stempelbereich zylindrisch sind. Dies hat den Vorteil, daß auf die exakte Winkelausrichtung der Vorrichtung nicht geachtet werden muß, was deren Anwendung entsprechend vereinfacht.

Gemäß einer bevorzugten Ausgestaltung der Vorrichtung ist diese dahingehend ausgebildet, in mehreren zu einer Nockenwelle der Brennkraftmaschine gehörigen Ventilanordnungen parallel bzw. gleichzeitig eine Positionierung zu bewirken. So kann beispielsweise eine Vorrichtung der vorstehend beschriebenen Art ähnlich einer Nockenwelle stangenförmig ausgebildet sein, wobei sich die Lagerbereiche genau an den Stellen der Drehlager einer Nockenwelle befinden und wobei die zugehörigen Stempelbereiche an den Positionen der Nocken liegen. Durch Einsetzen einer derartigen Vorrichtung in die Lager der später zu montierenden Nokkenwelle kann dann gleichzeitig an allen Zylindern die definierte Positionierung der dortigen Ventilstößel vorgenommen werden.

Gemäß einer Weiterbildung der Vorrichtung weist diese mindestens einen Sensor auf, mit welchem die aktuelle Position des Ventilstößels und/oder des Ventilschaftes erfaßt werden kann. Mit Hilfe des Sensors kann daher überwacht werden, wann der Ventilstößel bzw. der Ventilschaft eine Sollposition erreicht, in welcher die feste Verbindung zwischen Ventilschaft und Ventilstößel hergestellt werden kann. Der Sensor kann insbesondere dahingehend ausgebildet sein, die Position des Ventilstößels relativ zu dem Träger der Ventilanordnung zu messen, beispielsweise relativ zu (mindestens) einem Nockenwellenlager.

Die Vorrichtung enthält ferner optional Mittel zur Fixierung der Position des Ventilschaftes, so daß dieser sich nicht bewegen kann, wenn die Relativposition des Ventilstößels auf dem Ventilschaft eingestellt wird. Insbesondere können diese Mittel so ausgestaltet sein, daß diese den Ventilschaft in der Schließposition des Ventils fixieren. So können die Mittel beispielsweise als ein Stempel ausgebildet sein, welcher von der Zylinderinnenseite einer Brennkraftmaschine her gegen das Ventil drückt und dieses in der Schließposition hält. Ebenso können die Mittel auch dahingehend ausgebildet sein, einen bestimmten Überdruck im Zylinder einer Brennkraftmaschine zu erzeugen bzw. aufrecht zu erhalten, welcher das Ventil in der Schließposition hält.

Die Vorrichtung kann gemäß einer anderen Weiterbildung Halteeinrichtungen wie beispielsweise Greifer aufweisen, mit denen Teile der Ventilanordnung gehalten und zu ihrem Montageort transportiert werden können. Bei diesen Teilen kann es sich insbesondere um den Ventilstößel, um Dichtungskomponenten und/oder um die Ventilfeder handeln. Vermöge der Halteeinrichtung erlaubt es die Vorrichtung, in einem Arbeitsgang die genannten Teile der Ventilanordnung zuzuführen und sie nach korrekter Positionierung des Ventilstößels dort dauerhaft zu montieren.

In ähnlicher Weise können weitere Einrichtungen in die Vorrichtung integriert werden, mit denen beispielsweise die Verbindung von Ventilschaft und Ventilstößel vorgenommen werden kann, oder die Aktuatoren oder Komponenten für andere Montagevorgänge darstellen.

Die Erfindung betrifft ferner ein Verfahren zur Montage einer Ventilanordnung, welches die folgenden Schritte umfaßt:
a) Vormontage eines Ventilschaftes im Zylinderkopf einer Brennkraftmaschine.
b) Vormontage eines Ventilstößels auf dem genannten Ventilschaft. Dabei wird beispielsweise ein mit einer Bohrung oder Hülse versehener Ventilstößel gerade so weit auf den Ventilschaft aufgesteckt, daß dieser dort vorübergehend hält, ohne abzufallen.
c) Weiteres Aufschieben des Ventilstößels auf den Ventilschaft, bis der Ventilstößel eine definierte Positionierung erreicht hat, wobei der Lagerbereich in das zugehörige Nockenwellenlager eingeführt wird, während der Stempelbereich gleichzeitig den auf dem Ventilschaft vormontierten Ventilstößel in dessen definierte Position drückt. Wie vorstehend erläutert liegt dabei in der "definierten Positionierung" genau der gewünschte Abstand zwischen dem Ventilstößel und den Nocken einer Nockenwelleneinrichtung im Gebrauchszustand der Ventilanordnung vor.
d) Herstellen einer festen Verbindung zwischen dem Ventilstößel und dem Ventilschaft. Dieser Schritt kann insbesondere simultan zum vorangehenden Schritt c) ablaufen, wenn die Verbindung zwischen den Komponenten beispielsweise über einen Preßsitz hergestellt wird. Andere mögliche Verbindungsarten sind das Bonding, das Klemmen, das Kleben und das Schweißen, insbesondere das Laserschweißen oder Reibschweißen.

Das Verfahren wird mit einer Vorrichtung der vorstehend erläuterten Art ausgeführt. Daher kann hinsichtlich weiterer Einzelheiten, Vorteile und Weiterbildungen des Verfahrens zusätzlich auf die obige Beschreibung verwiesen werden. Das Verfahren hat den Vorteil, daß in einem einzigen Arbeitsgang eine gebrauchsfähige Positionierung und Fixierung der Ventilstößel auf den Ventilschäften erfolgt, ohne daß beispielsweise später eine Nachjustierung mit einer Einlegescheibe notwendig wäre.

Gemäß einer bevorzugten Ausführungsform des Verfahrens wird das Erreichen der definierten Positionierung sensorisch überwacht. Auf diese Weise kann in einem rückgekoppelten Verfahren das Aufschieben des Ventilstößels beendet werden, wenn dieser genau seine Sollposition erreicht hat.

Für die Festlegung und anschließende Überwachung der definierten Positionierung gibt es verschiedene Möglichkeiten. So kann die definierte Positionierung insbesondere relativ zur Position von einem oder mehreren Referenzpunkten am Träger der Ventilanordnung (beispielsweise dem Zylinderkopf einer Brennkraftmaschine) bestimmt werden. Bevorzugte Referenzpunkte sind dabei die Lager der Nockenwelle oder der Ventilsitz. Insbesondere kann die Positionierung eines jeden Ventilstößels relativ zu (mindestens) einem zugehörigen Nockenwellenlager bestimmt werden.

Bei einer anderen Ausführungsform wird die definierte Positionierung relativ zur gemittelten Position von mindestens zwei Referenzpunkten am Träger der Ventilanordnung bestimmt. Beispielsweise kann der Mittelwert der Position von zwei benachbarten Nockenwellenlagern festgestellt werden, und die Position der zu diesen Nockenwellenlagern gehörigen Ventilstößel kann relativ zu diesem Mittelwert bestimmt werden.

Im Folgenden wird die Erfindung anhand der Figuren beispielhaft näher erläutert. Es zeigen:
- Fig. 1: einen vereinfachten Querschnitt durch einen Ventilschaft mit aufgesetztem Ventilstößel,
- Fig. 2: schematisch eine Aufsicht auf eine Reihe von vier Zylindern mit zu montierenden Ventilstößeln sowie eine erste Ausführungsform einer erfindungsgemäßen Montagevorrichtung, und
- Fig. 3: das Prinzip einer zweiten erfindungsgemäßen Vorrichtung zur Montage eines Ventilstößels auf einem Ventilschaft.

In Figur 1 ist eine beispielhafte Ausführungsform für eine Ventilanordnung dargestellt, deren Montage im Rahmen der vorliegenden Erfindung verbessert werden soll. Diese Ventilanordnung ist dadurch gekennzeichnet, daß ein tassenförmiger Ventilstößel 21 mit einer Aufnahmehülse im Inneren auf dem oberen Ende eines Ventilschaftes 25 fixiert ist. Die feste Verbindung zwischen Ventilschaft 25 und Ventilstößel 21 kann dann dabei beispielsweise durch Bonding, Preßsitz, Klemmen, Kleben oder Schweißen hergestellt werden. Eine derartige Ventilanordnung ist aus der EP 1 375 842 A1 bekannt, welche durch Bezugnahme vollständig in die vorliegende Anmeldung aufgenommen wird.

Problematisch bei der Montage einer solchen Ventilanordnung ist, daß in engen Toleranzgrenzen ein definierter Abstand zwischen der Oberseite des Ventilstößels 21 und den Nocken einer Nockenwelle (nicht dargestellt) eingehalten werden muß. Variationen im Abstand bzw. Spiel (lash) zwischen Ventilstößel und Nocken treten üblicherweise vor allem durch produktions- und montagebedingte Schwankungen beim Ventil, Zylinderkopf, Ventilsitz und Ventilstößel auf. Toleranzen in den Abmessungen der Nockenwellen spielen dagegen eine geringere Rolle, da diese in sehr engen Bereichen von typischerweise 40 µm (für den Abstand zwischen Nockenwellenlager und Nockenfläche) liegen. Angesichts dieser Situation bestand Bedarf für ein möglichst einfaches und genaues Montageverfahren für Ventilanordnungen der in Figur 1 gezeigten Art.

Figur 2 zeigt diesbezüglich eine erste Lösungsvariante. Dabei sind im unteren Teil der Figur schematisch vier Zylinder 24 der Zylinderreihe einer Brennkraftmaschine dargestellt, welche jeweils Ventilanordnungen 20 mit vier Ein- bzw. Auslaßventilen aufweisen. Hiervon sind in der Figur die kreisförmigen Ventilsitze 23 erkennbar.

Des Weiteren sind in der Figur für eine der Nockenwellen vier Nockenwellenlager 22 angedeutet, die sich jeweils zwischen zwei Ventilen eines Zylinders befinden. In den Nockenwellenlagem 22 wird eine Nockenwelle (nicht dargestellt) drehbar gelagert, wobei in der Regel ein zweiteiliger Aufbau der Nockenwellenlager aus einer Basis und einer darüber befestigten Kappe (in Figur 2 weggelassen) vorliegt (vgl. EP 1 350 931 A1). Schließlich sind in Figur 2 noch für den ersten Zylinder 24 zwei zur genannten Nockenwellenreihe gehörige Ventilstößel 21 angedeutet. Zur Vereinfachung der Darstellung sind diese bei den übrigen Zylindern weggelassen.

Im oberen Teil von Figur 2 ist eine erfindungsgemäße Montagevorrichtung 10 zur Montage von Ventilstößeln 21 auf Ventilschäften dargestellt. Die rotationssymmetrische Vorrichtung 10 weist große Ähnlichkeit mit einer Nockenwelle auf und umfaßt im Kern eine Welle 13 aus Walzstahl. Bei jedem der Zylinder 24 hat diese Welle 13 einen Lagerbereich 11 sowie links und rechts hieran angrenzend jeweils einen Stempelbereich 12. Die Lagerbereiche 11 befinden sich exakt an den Positionen der Drehlager einer zugehörigen Nockenwelle bzw. an den Positionen der Nockenwellenlager 22 auf dem Zylinderkopf. Der Durchmesser der Lagerbereiche 11 entspricht typischerweise dem Durchmesser der entsprechenden Nockenwelle an dieser Stelle zuzüglich der doppelten Breite des Nockenwellenspaltes (d.h. dem Spalt zwischen einem Nockenwellenlager 22 und einer darin befindlichen Nockenwelle).

Die Stempelbereiche 12 befinden sich an den Stellen, wo bei der zugehörigen Nockenwelle die Nocken sitzen, und sie sind im dargestellten Beispiel zylindrisch ausgebildet. Der Durchmesser D dieser Stempelbereiche 12 entspricht dem Doppelten des minimalen Radius bzw. Basisradius R der zugehörigen Nocken zuzüglich dem gewünschten Spiel L: D = 2·(R+L).

Die Montage der Ventilanordnungen 20 bei einer Zylinderreihe gemäß Figur 2 beginnt damit, daß die Ventilelemente mit den Ventilschäften sowie die Ventilstößel 21 und andere einzelne Komponenten der Ventilanordnungen (beispielsweise Ventilschaftdichtungen oder die Ventilfeder) bei allen zu einer Nockenwelle gehörenden Ventilen in den Bohrungen des Zylinderkopfes vormontiert werden. Bei dieser Vormontage werden die Ventilstößel 21 nur ein kleines Stück auf die zugehörigen Ventilschäfte 25 aufgesteckt, so daß sie dort zwar halten, jedoch für das Erreichen ihrer endgültigen Position noch weiter aufgeschoben werden müssen. Dieses weitere Aufschieben wird dann mit der Montagevorrichtung 10 vorgenommen, wobei die Ventilschäfte jeweils durch eine Fixierung des zugehörigen Ventils fest in ihrem Platz gehalten werden. Diese Fixierung kann beispielsweise durch entsprechende (ein- oder mehrteilige) Stempel bzw. Stanzwerkzeuge von der Brennkammer her erfolgen (nicht dargestellt). Alternativ kann auch ein hoher Gas- oder Flüssigkeitsdruck im Inneren der Brennkammer des Motors erzeugt werden, welcher eine Öffnungsbewegung der Ventile verhindert.

Die Montagevorrichtung 10 wird sodann mit den Lagerbereichen 11 in die zugehörigen Nockenwellenlager 22 eingelegt. Während dieses Vorgangs drücken die Stempelbereiche 12 simultan auf die Ventilstößel 21, so daß diese weiter auf die Ventilschäfte aufgeschoben werden. Wenn die Lagerbereiche 11 ihre formschlüssig definierte Position in den Nockenwellenlagern 22 erreichen, haben auch die Ventilstößel 21 ihre korrekte, definierte Positionierung auf den Ventilschäften erreicht. Da jegliche von einem Monteur oder einem Montageroboter ausgeübte Bewegung über die Montagevorrichtung 10 auf die Ventilstößel übertragen wird, ist dieses Positionierungsverfahren äußerst robust gegen Schwankungen im Montageprozeß. Durch das Einsetzen des Werkzeugs 10 in die Nockenwellenlager 22 kann somit in einfacher Weise an allen Ventilanordnungen 20 gleichzeitig eine korrekte Positionierung der Ventilstößel auf den Ventilschäften gewährleistet werden.

Zum Abschluß des Verfahrens wird die endgültige, feste Verbindung zwischen den Ventilstößeln 21 und den Ventilschäften hergestellt, wofür insbesondere das Bonding, die Preßverbindung, das Klemmen und das Kleben geeignet sind. Vorteilhaft an diesen Verbindungsarten ist, daß sie ihre Wirkung unmittelbar beim Aufstecken des Ventilstößels auf den Ventilschaft entfalten, in der Regel als nach der Positionierung keine besondere Tätigkeit mehr erforderlich ist.

Es sei darauf hingewiesen, daß Figur 2 nur eine möglichst einfache Ausführungsform einer Montagevorrichtung 10 zeigt. Andere Ausführungsformen könnten beispielsweise nicht-rotationssymmetrisch sein oder mit Gelenken oder Verbindungen zu Aktuatoren und/oder anderen Bauteilen ausgestattet sein. Ferner könnte das Werkzeug 10 auch Halteeinrichtungen aufweisen, mit denen vormontierte Ventilstößel bzw. weitere Komponenten wie eine Ventilschaftdichtung oder die Ventilfeder von einer Zufuhr zum Zylinderkopf transportiert und dort auf die Ventilschäfte aufgesetzt werden könnten.

Das in Figur 2 dargestellte System kommt für die korrekte Positionierung der Ventilstößel im Prinzip ohne den Einsatz von Sensoren aus (wenngleich natürlich optional Sensoren verwendet werden können). Demgegenüber zeigt Figur 3 eine Variante, bei welcher ein Sensor 111 die Positionierung eines Ventilstößels 21 auf einem Ventilschaft 25 überwacht. Der Ventilstößel wird dabei von einer ein- oder mehrteiligen Stanzvorrichtung 110 bis zum Erreichen der gewünschten Position auf den Ventilschaft 25 gedrückt, während der Ventilschaft 25 gleichzeitig festgehalten wird. Der Sensor 111 zeigt in diesem Falle an, wann das Aufschieben zu stoppen ist. Für die Messungen geeignete Sensoren 111 sind beispielsweise ein Kontaktsensor, ein Näherungssensor, ein Ultraschallsensor, eine Lichtschranke oder dergleichen.

Falls als Verbindungsmethode zwischen Ventilschaft 25 und Ventilstößel 21 das Reibschweißen gewählt wird, bei welchem der Ventilschaft 25 zur Erzeugung von Hitze in Rotation versetzt wird, muß zusätzlich zur Höhe des Ventilstößels 21 auch die Höhe des Ventilschaftes 25 relativ zum Nockenwellenlager 22 gemessen werden.

Die Position von Ventilstößel 21 und/oder Ventilschaft 25 kann individuell in Bezug auf jeweils einen Referenzpunkt gemessen werden, zum Beispiel in Bezug auf das zugeordnete Nockenwellenlager 22 oder den Ventilsitz (nicht dargestellt). Alternativ kann der Referenzpunkt für die einzustellende Höhe des Ventilstößels 21 auch als Mittelwert von zwei Referenzpunkten am Zylinderkopf bestimmt werden, beispielsweise als Mittelpunkt der Positionen von zwei (benachbarten) Nockenwellenlagern 22.

## Patentansprüche

1. Vorrichtung (10, 110) zur Montage mindestens einer Ventilanordnung (20), bei der ein Ventilstößel (21) fest mit einem Ventilschaft (25) verbunden wird, wobei die Vorrichtung zur Einstellung einer definierten Positionierung des Ventilstößels (21) auf dem vormontierten Ventilschaft (25) vor der endgültigen Verbindung zwischen Ventilstößel (21) und Ventilschaft (25) eingerichtet ist,
**dadurch gekennzeichnet, daß**
die Vorrichtung mindestens einen Lagerbereich (11) mit mindestens einem angrenzenden Stempelbereich (12) enthält, wobei der Lagerbereich (11) in ein Nockenwellenlager (22) eingeführt werden kann, während der Stempelbereich (12) gleichzeitig den auf dem Ventilschaft (25) vormontierten Ventilstößel (21) in dessen definierte Position drückt.

2. Vorrichtung (10) nach Anspruch 1,
**dadurch gekennzeichnet, daß**
diese dahingehend ausgebildet ist, in mehreren zu einer Nockenwelle gehörigen Ventilanordnungen (20) parallel eine Positionierung zu bewirken.

3. Vorrichtung (110) nach Anspruch 1 oder 2,
**dadurch gekennzeichnet, daß**
diese mindestens einen Sensor (111) enthält, mit welchem die aktuelle Position des Ventilstößels (21) und/oder des Ventilschaftes (25) erfaßt werden kann.

4. Vorrichtung (10, 110) nach mindestens einem der Ansprüche 1 bis 3,
**dadurch gekennzeichnet, daß**
diese Mittel zur Fixierung der Position des Ventilschaftes (25) enthält, vorzugsweise zur Fixierung in der Schließposition des Ventils.

5. Vorrichtung (10, 110) nach mindestens einem der Ansprüche 1 bis 4,
**gekennzeichnet durch**
Halteeinrichtungen zum Halten von Teilen der Ventilanordnung (20) für deren Transport zum Montageort.

6. Verfahren zur Montage einer Ventilanordnung (20) mittels einer Vorrichtung nach einem der vorhergehenden Ansprüche, welche mindestens einen Lagerbereich (11) mit mindestens einem angrenzenden Stempelbereich (12) enthält, umfassend die Schritte:
a) Vormontage eines Ventilschaftes (25) im Zylinderkopf einer Brennkraftmaschine;
b) Vormontage eines Ventilstößels (21) auf dem Ventilschaft (25);
c) weiteres Aufschieben des Ventilstößels (21) auf den Ventilschaft (25), bis eine definierte Positionierung erreicht ist, wobei der Lagerbereich (11) in das zugehörige Nockenwellenlager eingeführt wird, während der Stempelbereich (12) gleichzeitig den auf dem Ventilschaft (25) vormontierten Ventilstößel in dessen definierte Position drückt;
d) Herstellen einer festen Verbindung zwischen dem Ventilstößel (21) und dem Ventilschaft (25).

7. Verfahren nach Anspruch 6,
**dadurch gekennzeichnet, daß**
das Erreichen der definierten Positionierung sensorisch überwacht wird.

8. Verfahren nach Anspruch 6 oder 7,
**dadurch gekennzeichnet, daß**
die definierte Positionierung relativ zur Position von einem oder mehreren Referenzpunkten am Träger (22) der Ventilanordnung bestimmt wird.

9. Verfahren nach mindestens einem der Ansprüche 6 bis 8,
**dadurch gekennzeichnet, daß**
die definierte Positionierung relativ zur gemittelten Position von zwei Referenzpunkten am Träger (22) der Ventilanordnung bestimmt wird.

## Claims

1. Device (10, 110) for mounting at least one valve arrangement (20), in which a valve tappet (21) is connected fixedly to a valve stem (25), the device being designed for setting a defined positioning of the valve tappet (21) on the premounted valve stem (25) before final connection between the valve tappet (21) and valve stem (25), **characterized in that** the device contains at least one bearing region (11) with at least one adjacent ram region (12), the bearing region (11) being capable of being introduced into a camshaft bearing (22) whilst the ram region (12) at the same time presses the valve tappet (21) premounted on the valve stem (25) into its defined position.

2. Device (10) according to Claim 1, **characterized in that** it is designed in order to bring about a positioning in parallel in a plurality of valve arrangements (20) belonging to a camshaft.

3. Device (110) according to Claim 1 or 2, **characterized in that** it contains at least one sensor (111), by means of which the current position of the valve tappet (21) and/or of the valve stem (25) can be detected.

4. Device (10, 110) according to at least one of Claims 1 to 3, **characterized in that** it contains means for fixing the position of the valve stem (25), preferably for fixing in the closing position of the valve.

5. Device (10, 110) according to at least one of Claims 1 to 4, **characterized by** holding means for holding parts of the valve arrangement (20) for their transport to the mounting location.

6. Method for mounting a valve arrangement (20) by means of a device according to one of the preceding claims, which contains at least one bearing region (11) with at least one adjacent ram region (12), comprising the steps:
a) premounting of a valve stem (25) in the cylinder head of an internal combustion engine;
b) premounting of a valve tappet (21) on the valve stem (25);
c) further pushing of the valve tappet (21) onto the valve stem (25) until a defined position is reached, the bearing region (11) being introduced into the associated camshaft bearing, whilst the ram region (12) at the same time presses the valve tappet premounted on the valve stem (25) into its defined position;
d) Production of a fixed connection between the valve tappet (21) and the valve stem (25).

7. Method according to Claim 6, **characterized in that** the reaching of the defined positioning is sensor-monitored.

8. Method according to Claim 6 or 7, **characterized in that** the defined positioning is determined in relation to the position of one or more reference points on the carrier (22) of the valve arrangement.

9. Method according to at least one of Claims 6 to 8, **characterized in that** the defined positioning is determined in relation to the averaged position of two reference points on the carrier (22) of the valve arrangement.

## Revendications

1. Dispositif (10, 110) pour le montage d'au moins un agencement de soupape (20), dans lequel un poussoir de soupape (21) est fixement connecté à une tige de soupape (25), le dispositif étant prévu pour l'ajustement d'une position définie du poussoir de soupape (21) sur la tige de soupape prémontée (25) avant la connexion définitive entre le poussoir de soupape (21) et la tige de soupape (25),
**caractérisé en ce que**
le dispositif comprend au moins une zone de palier (11) avec au moins une zone de poinçon (12) adjacente, la zone de palier (11) pouvant être introduite dans un palier d'arbre à came (22), tandis que la zone de poinçon (12) presse simultanément le poussoir de soupape (21) prémonté sur la tige de soupape (25) dans sa position définie.

2. Dispositif (10) selon la revendication 1,
**caractérisé en ce que**
celui-ci est réalisé de manière à provoquer un positionnement parallèlement dans plusieurs agencements de soupape (20) appartenant à un arbre à cames.

3. Dispositif (110) selon la revendication 1 ou 2,
**caractérisé en ce que**
celui-ci comprend au moins un capteur (111), avec lequel la position actuelle du poussoir de soupape (21) et/ou de la tige de soupape (25) peut être détectée.

4. Dispositif (10, 110) selon au moins l'une quelconque des revendications 1 à 3,
**caractérisé en ce que**
celui-ci comprend des moyens pour fixer la position de la tige de soupape (25), de préférence pour la fixation dans la position de fermeture de la soupape.

5. Dispositif (10, 110) selon au moins l'une quelconque des revendications 1 à 4,
**caractérisé par**
des dispositifs de maintien pour retenir des pièces de l'agencement de soupape (20) pour son transport au lieu de montage.

6. Procédé pour le montage d'un agencement de soupape (20) au moyen d'un dispositif selon l'une quelconque des revendications précédentes, qui comprend au moins une zone de palier (11) avec au moins une zone de poinçon (12) adjacente, comprenant les étapes de :
a) prémontage d'une tige de soupape (25) dans la culasse d'un moteur à combustion interne ;
b) prémontage d'un poussoir de soupape (21) sur la tige de soupape (25) ;
c) avance supplémentaire du poussoir de soupape (21) sur la tige de soupape (25), jusqu'à ce qu'un positionnement défini soit atteint, la zone de palier (11) étant introduite dans le palier d'arbre à cames associé, tandis que la zone de poinçon (12) presse simultanément le poussoir de soupape prémonté sur la tige de soupape (25) dans son positionnement défini ;
d) établissement d'une connexion fixe entre le poussoir de soupape (21) et la tige de soupape (25).

7. Procédé selon la revendication 6,
**caractérisé en ce que**
l'obtention du positionnement défini est contrôlée par capteur.

8. Procédé selon la revendication 6 ou 7,
**caractérisé en ce que**
le positionnement défini est déterminé par rapport à la position d'un ou de plusieurs points de référence sur le support (22) de l'agencement de soupape.

9. Procédé selon au moins l'une quelconque des revendications 6 à 8,
**caractérisé en ce que**
le positionnement défini est déterminé par rapport à la position moyenne de deux points de référence sur le support (22) de l'agencement de soupape.
